# FASCICULE DE BREVET EUROPEEN

(11) **EP 4 111 532 B1**
(45) Date de publication et mention de la délivrance du brevet: **18.03.2026**
(21) Numéro de dépôt: 21706971.5
(22) Date de dépôt: 25.02.2021
(51) Int. Cl.: H01Q 1/18, H01Q 3/04, H01Q 1/28

(54) **SUPPORT D'ANTENNE MOBILE**
BEWEGLICHER ANTENNENTRÄGER
MOVABLE ANTENNA SUPPORT

(30) Priorité: 28.02.2020 FR 2002023
(43) Date de publication de la demande: 04.01.2023
(73) Titulaire: EXAIL, 78100 Saint-Germain-en-Laye (FR)
(72) Inventeur: GILBERT, Guillaume, 78100 Saint-Germain-en-Laye (FR); GINESTET, Jean-Luc, 78100 Saint-Germain-en-Laye (FR)
(74) Mandataire: Jacobacci Coralis Harle
(86) Numéro de dépôt international: PCT/EP2021/054693
(87) Numéro de publication internationale: WO 2021/170723

(56) Documents cités:
- FR-A- 1 544 366
- FR-A1- 2 085 170
- US-A- 5 419 521
- US-A1- 2010 149 059
- US-A1- 2010 253 586
- US-A1- 2012 286 990

## Description

### DOMAINE TECHNIQUE DE L'INVENTION

La présente invention concerne de manière générale le domaine des antennes, et plus particulièrement celui des antennes de communication par satellite, lesquelles nécessitent des plateformes stabilisées à un ou plusieurs degrés de liberté.

Elle concerne plus particulièrement un support d'antenne comportant un socle, au moins une couronne comprenant des moyens d'assujettissement d'un élément d'antenne, des moyens de guidage en rotation de la couronne autour d'un axe de rotation, des moyens d'entraînement en rotation de la couronne autour de l'axe de rotation, et des moyens de détermination de la position angulaire de la couronne autour de l'axe de rotation.

L'invention concerne également un véhicule, par exemple un avion, comportant une antenne fixée à un support d'antenne tel que précité.

### ETAT DE LA TECHNIQUE

Pour permettre à un avion de communiquer avec l'extérieur, il est connu de l'équiper d'une antenne plate à balayage mécanique adaptée à communiquer avec un satellite.

Une telle antenne comprend une source d'émission d'un faisceau divergent et des moyens de guidage de ce faisceau dans une direction souhaitée. Ces moyens de guidage sont montés mobiles en rotation autour d'un axe, de façon que le faisceau puisse être constamment orienté vers le satellite souhaité, même lorsque l'avion change de cap ou d'altitude.

Il est alors connu d'utiliser une plateforme stabilisée pour recevoir cette antenne plate à balayage mécanique, qui offre aux moyens de guidage précités la ou les mobilités en rotation souhaitées.

Cette plateforme est généralement intégrée à l'antenne elle-même.

On connaît par ailleurs du document US2010149059 un socle d'antenne directionnelle à installer sur un navire. Dans ce document, le socle comporte un support sur lequel est fixée une antenne et qui est logé dans un radôme. Il comprend plus précisément un ensemble d'isolation horizontale à fixer au navire, et un ensemble d'isolation verticale qui supporte l'antenne et qui est monté pivotant sur le premier ensemble autour d'un axe d'azimut, au moyen d'un moyeu.

On connaît également du document US2010253586 un support d'antenne directionnelle qui est réglable en azimut et en élévation. Ce support comporte une roue montée rotative sur un châssis de base et qui supporte une base d'antenne et une antenne. Une courroie passe autour de la roue et autour de deux roues motrices couplées à des moteurs, ce qui permet d'entraîner en rotation la roue.

On connaît aussi du document FR1544366 un radiotélescope dont le réflecteur peut pivoter en hauteur et en azimut. Il comporte à cet effet une tour tronconique en béton équipée en son sommet d'un palier sur lequel est montée pivotante en azimut une charpente-support d'un miroir parabolique. Cette charpente-support comporte deux paliers permettant le pivotement en hauteur du miroir parabolique, et deux bras qui descendent le long de la tour. La commande en azimut est réalisée au pied de la tour. Pour cela, il est prévu un chemin de roulement en forme de couronne et des galets d'appui qui sont entraînés par des moteurs.

### PRESENTATION DE L'INVENTION

La présente invention propose un support pour antenne qui n'est pas intégré à celle-ci et qui est donc adaptatif en ce sens qu'il permet de recevoir différents modèles d'antennes.

Plus particulièrement, on propose selon l'invention un support tel que défini dans la revendication 1.

Ainsi, grâce à l'invention, l'antenne peut être en tout ou partie fixée à l'intérieur de la couronne, ce qui lui offre une position idéale pour assurer sa fonction de communication avec un satellite et ce qui permet d'éviter qu'elle n'interfère avec les éléments du support.

L'architecture de ce support présente en outre l'avantage d'être modulaire, en ce sens qu'il permet de recevoir des antennes de dimensions différentes en ne changeant que le socle et la couronne, l'ensemble des autres éléments restant pratiquement inchangé.

Le support proposé peut en outre présenter une épaisseur (mesurée selon l'axe de rotation) très réduite, si bien qu'il peut être facilement employé dans le domaine aéronautique puisqu'il engendrera, une fois placé sous un radome de dimensions également réduites, une trainée très faible.

D'autres caractéristiques avantageuses et non limitatives du support d'antenne conforme à l'invention, prises individuellement ou selon toutes les combinaisons techniquement possibles, sont définies dans les revendications 2 et suivantes.

L'invention propose également un set de deux supports d'antenne tels que précités, dans lequel chaque couronne de l'un des supports d'antenne présente un diamètre distinct de celui de chaque couronne de l'autre des supports d'antenne, et dans lequel les moyens de guidage, une partie des moyens d'entraînement et une partie des moyens de détermination sont identiques dans les deux supports d'antenne.

L'invention propose aussi un véhicule comportant des moyens de propulsion, une antenne et un support d'antenne tel que précité.

Bien entendu, les différentes caractéristiques, variantes et formes de réalisation de l'invention peuvent être associées les unes avec les autres selon diverses combinaisons dans la mesure où elles ne sont pas incompatibles ou exclusives les unes des autres.

### DESCRIPTION DETAILLEE DE L'INVENTION

La description qui va suivre en regard des dessins annexés, donnés à titre d'exemples non limitatifs, fera bien comprendre en quoi consiste l'invention et comment elle peut être réalisée.

Sur les dessins annexés :
- la figure 1 est une vue schématique en perspective d'un support d'antenne conforme à l'invention ;
- la figure 2 est une vue schématique en perspective du socle et des moyens de guidage du support d'antenne de la figure 1 ;
- la figure 3 est une vue schématique en perspective d'une coupe d'un élément des moyens de guidage de la figure 2 ;
- la figure 4 est une vue schématique en perspective du socle et des moyens d'entraînement du support d'antenne de la figure 1 ;
- la figure 5 est une vue schématique en perspective du socle et des moyens de détermination du support d'antenne de la figure 1 ;
- la figure 6 est une vue schématique en perspective d'un avion équipé du support d'antenne de la figure 1.

Sur la figure 1, on a représenté un exemple de support d'antenne 1 conforme à l'invention.

Dans cet exemple, comme le montre la figure 6, le support d'antenne 1 est spécifiquement conçu pour être installé sous un radome 3 d'un avion 2, afin d'accueillir une antenne à balayage mécanique.

Bien entendu, en variante, ce support pourrait être utilisé dans tout autre type de véhicule (voiture, navire...) et même sur des infrastructures terrestres. Il pourrait en outre accueillir d'autres types d'antennes.

Le support d'antenne 1 est modulaire en ce sens qu'il peut accueillir des antennes ayant différents nombres de fonctions. Dans l'exemple illustré sur la figure 1, ce support d'antenne 1 comporte trois étages mobiles distincts, ce qui permet d'offrir trois fonctions à l'antenne, à savoir ici un réglage d'azimut (c'est-à-dire un réglage du cap visé), un réglage d'élévation (c'est-à-dire un réglage de hauteur visée), et un réglage de fréquence d'émission et de réception.

Bien entendu, en variante, il pourrait ne comporter qu'un seul étage et qu'une seule fonction, ou deux étages et deux fonctions, ou encore un nombre plus important d'étages et de fonctions. Toutefois, un nombre d'étages compris entre 1 et 3 sera préféré.

Enfin, ce support d'antenne 1 est modulable en ce sens qu'en changeant un nombre réduit de ses composants, il peut accueillir des antennes de formes et de dimensions variées.

Comme le montre la figure 1, ce support d'antenne 1 comporte ici un socle 10 qui supporte, pour chacun des trois étages :
- une couronne 20,
- des moyens de guidage 30 en rotation de la couronne 20 autour d'un axe de rotation A1,
- des moyens d'entraînement 40 en rotation de la couronne 20 autour de l'axe de rotation A1, et
- des moyens de détermination 50 de la position angulaire de la couronne 20 autour de l'axe de rotation A1.

Selon une caractéristique particulièrement avantageuse de l'invention, les moyens de guidage 30, les moyens d'entraînement 40 et les moyens de détermination 50 de chaque étage sont montés sur le socle 10, du côté extérieur de la couronne 20.

On entend par là que, la couronne 20 définissant un cylindre de révolution autour de l'axe de rotation A1, dont le rayon est égal au rayon minimum de la couronne 20, les moyens de guidage 30, les moyens d'entraînement 40 et les moyens de détermination 50 sont montés à l'extérieur de ce cylindre de révolution.

L'élément d'antenne qui est porté par la couronne est quant à lui prévu pour être installé majoritairement à l'intérieur de ce cylindre de révolution.

On peut décrire en détail les différents éléments constituant le support d'antenne 1, en ne s'intéressant qu'à un seul des étages de ce support d'antenne 1, les éléments des autres étages étant quasi-identiques.

Le socle 10 est bien visible sur la figure 5.

Il se présente ici sous la forme d'une plaque annulaire, dont la forme générale est sensiblement de révolution autour de l'axe de rotation A1.

Il est donc défini entre un bord périphérique extérieur 11 et un bord périphérique intérieur 12 tous deux de formes circulaires.

Ce socle 10 est ici percé de trous taraudés, dont une partie d'entre eux permet d'y fixer les composants des trois étages du support d'antenne 1.

Comme le montre bien la figure 1, quatre de ces trous taraudés sont employés pour fixer au socle 10 deux poignées 90. Ces deux poignées 90, situées de façon diamétralement opposée, permettent ici une manipulation aisée du support d'antenne 1.

Le socle 10 est ici prévu pour être fixé au châssis du véhicule, c'est-à-dire ici à la structure de l'avion 2.

Il comporte à cet effet des trous situés à sa périphérie, qui permettent son vissage sur la structure de l'avion 2.

Comme le montre la figure 2, la couronne 20 présente une forme d'anneau, sensiblement de révolution autour de l'axe de rotation A1.

Elle comporte une bague extérieure 22 qui porte, en saillie de sa face interne, une nervure périphérique 21. La couronne présente ainsi une section transversale en forme de L (la base de ce L étant orientée vers l'axe de rotation A1 et formant la nervure périphérique 21).

Cette couronne 20 comprend des moyens d'assujettissement 25 d'un élément d'antenne.

Ces moyens d'assujettissement 25 sont préférentiellement prévus de façon à permettre de fixer l'élément d'antenne de manière amovible (c'est-à-dire non permanente) sur la couronne 20.

Ils se présentent ici sous la forme de trous taraudés pratiqués au travers de la nervure périphérique 21, selon des axes parallèles à l'axe de rotation A1. Ces trous taraudés sont ici régulièrement répartis autour de cet axe de rotation A1.

Pour des raisons de réduction de masse et de contraintes d'implantation, la couronne 20 présente un diamètre extérieur inférieur au diamètre intérieur du socle 10.

Les moyens de guidage 30, qui sont fixés au socle 10, sont alors prévus pour coopérer avec cette couronne 20 de façon à lui autoriser un seul degré de liberté, à savoir une mobilité de rotation autour de l'axe de rotation A1.

Ces moyens de guidage pourraient se présenter sous des formes très différentes. Ils pourraient ainsi être constitués de trois patins fixes ou de trois galets rotatifs répartis autour de la couronne 20.

Ici, ils comportent plutôt six galets 311, 312, 321, 322, 331, 332 rotatifs, qui sont répartis par paires sur trois cassettes 313, 323, 333 montées sur le socle 10.

Comme le montre la figure 3 sur laquelle l'un des galets 311 est représenté en coupe, chaque galet comporte deux parties 314, 315 quasi-identiques boulonnées l'une sur l'autre.

Ainsi, chacune de ces deux parties 314, 315 comporte une roue 316 qui est prévue pour venir rouler contre la couronne 20 et qui est percée en son centre par une ouverture, et un tube 317 qui borde cette ouverture d'un côté uniquement.

Ces deux parties 314, 315 sont assemblées en plaçant les deux tubes 317 dans l'axe l'un de l'autre, en enfilant une vis 318 au travers de ces tubes, et en vissant un écrou à l'extrémité de cette vis.

L'une des parties de chaque galet comporte un chambrage pour laisser passer le corps de la vis 318 et l'autre partie comporte un trou taraudé dans lequel vient se serrer la vis. L'écrou sert de freinage mécanique pour éviter tout desserrage lié aux vibrations.

Chaque galet 311, 312 est monté rotatif sur la cassette 313 autour d'un axe A3, A4. Pour réduire au mieux les frottements entre la cassette 313 et les galets 311, 312, on utilise ici des roulements à billes 319.

Comme le montre la figure 3, la bague intérieure du roulement à billes 319 est montée sur les tubes 317 du galet 311 et est maintenue axialement par les deux roues 316. Sa bague extérieure est pour sa part engagée à l'intérieur d'une ouverture 350 prévue en correspondance dans la cassette 313.

En pratique, les deux tubes 317 sont ajustés dans la bague intérieure du roulement à bille 319. La vis 318 fait office de serrage. En variante, on pourrait utiliser un roulement du type à contact oblique. Dans cette variante, la vis 318 aurait alors en outre une fonction de précharge du roulement.

Pour bloquer axialement cette bague extérieure, l'ouverture 350 présente dans son fond un épaulement 351 qui forme une réduction de section. La cassette 313 comporte en outre une plaquette 352 qui est percée en son centre pour ne pas interférer avec le galet 311 et qui est vissée sur le corps de la cassette 313, de façon à bloquer la bague extérieure du roulement à bille 319 contre l'épaulement 351.

Les deux roues 316 de chaque galet 311, 312, 321, 322, 331, 332 sont prévues pour rouler le long de la face externe de la couronne 20, de façon à maintenir cette dernière centrée sur l'axe de rotation A1.

Le blocage de la couronne 20 en hauteur (le long de l'axe de rotation A1) est ici aussi assuré par les galets.

Pour cela, les deux arêtes de la face externe de la couronne 20 sont chanfreinées de façon à former des chemins pour les deux roues 316 de chaque galet 311, 312, 321, 322, 331, 332, qui maintiennent axialement entre elles la couronne 20.

On remarque ici que la face externe de la couronne 20 est rainurée à mi-hauteur, ce qui lui permet d'accueillir une partie des moyens de détermination 50 dans une zone où les roues 316 ne roulent pas.

Comme le montre la figure 3, la cassette 313 comporte un corps en forme de trapèze, avec deux ouvertures 350 pour accueillir les deux roulements à billes 319 précités et un trou central 360, d'axe A2 (ci-après appelé axe de pivot A2) parallèle aux axes A3, A4.

Ce trou central 360 est partiellement fermé du côté supérieur (à l'opposé du socle 10) par une paroi 362 percée en son centre. Il est ici utilisé pour monter la cassette 313 avec une unique mobilité sur le socle 10, à savoir une mobilité de pivotement par rapport au socle 10 autour de l'axe de pivot A2.

Comme le montre la figure 2, chaque cassette 313, 323, 333 est à cet effet montée sur une embase 361 qui est vissée sur le socle 10 et dont la hauteur est ajustée de façon à ce que les galets maintiennent la couronne 20 à la hauteur souhaitée. Chaque embase 361 comporte un plot cylindrique (non visible sur les figures) sur lequel est engagé le trou central 360 de la cassette 313, 323, 333. Des moyens de vissage sont ici employés pour bloquer la paroi 362 en appui contre le sommet de ce plot cylindrique, de façon à bloquer la cassette en hauteur (le long de l'axe de pivot A2).

Les trois cassettes 313, 323, 333 sont ici régulièrement réparties autour de l'axe de rotation A1, en ce sens que leurs axes de pivots A2 sont écartés angulairement deux à deux de 120 degrés autour de l'axe de rotation A1.

La mobilité de chaque cassette autour de son axe de pivot A2 permet d'assurer aux six galets de venir s'appliquer contre la couronne 20, en rattrapant d'éventuels défauts ou jeux de montage (cette mobilité permet d'obtenir un montage isostatique).

Dans ce même but, une seule des cassettes 333 est montée mobile en translation sur le socle 10 selon un axe A5 incliné ou orthogonal par rapport à l'axe de rotation A1 (voir figure 2). Ici, cette cassette 333 est montée mobile en translation selon une axe A5 perpendiculaire à l'axe de rotation A1.

On utilise pour cela un système de glissière 340 qui comporte un bras mobile 341 auquel est fixée la cassette 333, et un arceau fixe 342 qui est fixé au socle 10.

Le bras mobile 341 a plusieurs fonctions. Il sert tout d'abord d'embase pour la cassette 333. Il reçoit en outre la partie mobile d'une glissière à billes miniature (non visible sur les figures) qui guide son coulissement. La glissière comporte de son côté une partie fixe qui est fixée au socle 10, soit directement, soit via une rehausse.

Ce système de glissière 340 est équipé de moyens élastiques, par exemple d'un ressort (non visible sur les figures) permettant de rappeler les galets 331, 332 en direction de la couronne 20.

En l'espèce, l'arceau fixe 342 a alors pour unique fonction de recevoir les ressorts et de délivrer la poussée sur le bras mobile 341 pour maintenir la couronne 20 en place.

Ce système de glissière 340 a pour avantage majeur de mettre les roulements à billes 319 en précharge (c'est-à-dire de les précontraindre radialement par rapport à l'axe de rotation A1), ce qui évite tout flottement dans le guidage de la couronne autour de l'axe de rotation A1. Il permet en outre de rattraper tout jeu entre les galets et la couronne 20, notamment en cas de variation de température.

Préférentiellement, les galets et la couronne sont réalisés dans des matériaux permettant de réduire les frottements et dont la tenue aux pressions de contact (au sens de la « pression de Hertz ») est bonne.

Ils sont en outre usinés de façon à présenter des rugosités très faibles, afin de réduire encore le frottement.

Ici, la couronne 20 reçoit un traitement de surface par Oxydation Anodique Dure (OAD) avec un colmatage au téflon.

Les galets étant très petits au regard de la couronne 20, ils sont réalisés dans un alliage de titane de masse réduite et ayant une bonne tenue aux efforts.

Les moyens d'entraînement 40 de la couronne 20 en rotation autour de l'axe de rotation A1 sont illustrés sur la figure 4.

Ces moyens d'entraînement pourraient se présenter sous diverses formes. Ils pourraient ainsi comporter un système de pignons-crémaillères ou tout autre système adéquat.

Ici, la solution d'entraînement préférée utilise des poulies et une courroie 450 enroulée autour de la couronne 20.

Cette courroie 450 est particulière en ce sens qu'elle est entièrement réalisée en matériau métallique. Elle se présente ici sous la forme d'une simple bande de métal de faible épaisseur.

Elle présente ainsi un coefficient de dilatation thermique proche de celui des poulies qui l'entrainent, une bonne tenue aux variations de températures, une masse réduite et une bonne tenue aux chocs.

Les moyens d'entraînement 40 comportent aussi un moteur 410 qui entraîne la courroie 450. Ce moteur 410 est plat de façon à ne pas générer d'encombrement selon l'épaisseur du support d'antenne 1 (c'est-à-dire selon l'axe de rotation A1). Il présente ainsi un diamètre supérieur à son épaisseur. Il peut par exemple s'agir d'un moteur de type « brushless ».

Ce moteur 410 comporte un boîtier duquel émerge un arbre de sortie équipé d'une poulie motrice (non visible sur la figure 4) sur laquelle s'enroule la courroie 450.

Tel que représenté sur la figure 4, ce boiter est fixé à un trépied de manière que son arbre de sortie pointe vers le socle 10 et s'étende à la hauteur de la couronne 20.

De façon à maximiser le secteur angulaire selon lequel la courroie 450 est au contact de la poulie motrice, les moyens d'entraînement comportent également deux poulies de renvoi 420, 430 situées de part et d'autre de la courroie 450, entre le moteur 410 et la couronne 20.

L'une de ces poulies de renvoi 420 est montée avec un unique degré de liberté, à savoir une mobilité de rotation par rapport au socle 10 autour d'un axe parallèle à l'axe de rotation A1.

L'autre des poulies de renvoi 430 est montée sur le socle 10 avec une unique mobilité de rotation autour d'un axe parallèle à l'axe de rotation A1 et une unique mobilité de translation selon un axe A6 orthogonal à l'axe de rotation A1.

Ici, cet axe A6 est choisi de telle manière que, en l'absence de poulie de renvoi, il se trouverait perpendiculaire au brin correspondant de la courroie 450. Ainsi, l'axe A6 est médian aux directions formées par les deux brins tendus et rectilignes de la courroie qui se trouvent de part et d'autre de la poulie de renvoi.

Cette autre poulie de renvoi 430 est à cet effet équipée d'un système tendeur 440 d'architecture identique à celui du système de glissière 340 précité (il comporte ainsi un bras mobile que lequel est montée la poulie de renvoie, un arceau fixe qui est fixé au socle, et des moyens élastiques de rappel de la poulie de renvoi 430 en appui contre la courroie 450).

Ce système tendeur 440 permet alors de contraindre la courroie 450 en continue de façon à optimiser le coefficient d'adhérence entre la courroie 450 et la poulie motrice pour éviter tout glissement. Il permet en outre de rattraper les dispersions de circularité des poulies et de la couronne 20 ainsi que les dilatations différentielles entre les pièces.

Sur la figure 5, on a plus précisément représenté les moyens de détermination 50 de la position angulaire de la couronne 50 par rapport au socle 10 autour de l'axe de rotation A1.

Ici encore, ces moyens de détermination pourraient se présenter sous différentes formes.

On aurait ainsi pu employer, en lieu et place du moteur 410 précité, un moteur pas-à-pas qui assure les fonctions de moyens d'entraînement et de moyens de détermination. On aurait aussi pu employer une roue codeuse située au contact de la couronne.

La solution préférée ici pour sa précision et son coût de revient consiste à utiliser une bande codeuse 530 enroulée autour de la couronne 20, et deux lecteurs codeurs 510, 520 fixés au support 10 et écartés angulairement l'un de l'autre autour de l'axe de rotation A1.

La bande codeuse 530 est ici une bande magnétique qui est placée dans la rainure prévue en creux dans la face externe de la couronne 20. Elle permet une mesure de la position angulaire de la couronne 20 sans contact, c'est-à-dire sans frottement ni usure.

Les lecteurs codeurs 510, 520 sont quant à eux adaptés à mesurer le champ magnétique et donc à détecter les variations du champ magnétique induites par la bande codeuse 530 lorsque la couronne 20 tourne.

La bande codeuse 530 présente en effet un motif magnétique qui se répète régulièrement sur sa longueur. Cette bande magnétique 530 est enroulée et collée sur la couronne 20. Ses extrémités en regard ou en contact génèrent alors une interruption de continuité du motif magnétique qui pourrait générer un défaut de mesure.

L'usage de deux lecteurs codeurs 510, 520 distincts permet alors de mesurer le champ magnétique en deux lieux distincts, de façon à ce que l'un des deux lecteurs puisse en permanence effectuer une mesure exacte de la position angulaire de la couronne 50 par rapport au socle 10 autour de l'axe de rotation A1.

Ici, les deux lecteurs codeurs 510, 520 sont fixés sur des embases 511, 521 vissées au socle 10.

Ces deux embases 511, 521 comportent ici des moyens de réglage de la position radiale des lecteurs codeurs 510, 520 (par rapport à l'axe de rotation A1), de façon à pouvoir ajuster la distance de lecture séparant ces derniers de la bande codeuse 530. Pour cela, les trous de réception des vis de fixation des embases 511, 521 présentent des formes oblongues permettant un réglage de la position radiale des lecteurs codeurs 510, 520.

Les deuxième et troisième étages du support d'antenne 1 présentent des architectures homologues de celle du premier étage décrit supra.

Ainsi, le deuxième étage comporte une seconde couronne 20A sur laquelle peut se fixer un second élément d'antenne, des seconds moyens de guidage 30A en rotation de la seconde couronne 20A autour de l'axe de rotation A1, des seconds moyens d'entraînement 40A en rotation de la seconde couronne 20A autour de l'axe de rotation A1, et des seconds moyens de détermination de la position angulaire de la seconde couronne 20A autour de l'axe de rotation A1.

De la même façon, le troisième étage comporte une troisième couronne 20B sur laquelle peut se fixer un troisième élément d'antenne, des troisièmes moyens de guidage 30B en rotation de la troisième couronne 20B autour de l'axe de rotation A1, des troisièmes moyens d'entraînement 40B en rotation de la troisième couronne 20B autour de l'axe de rotation A1, et des troisièmes moyens de détermination de la position angulaire de la troisième couronne 20B autour de l'axe de rotation A1.

Ici encore, ces moyens de guidage 30A, 30B, d'entraînement 40A, 40B et de détermination 50A, 50B sont montés sur le socle 10 du côté extérieur des couronnes 20, 20A, 20B.

Les moyens de guidage 30, 30A, 30B sont notamment conçus pour maintenir les trois couronnes 20, 20A, 20B les unes au-dessus des autres, en position superposée de façon coaxiale.

Les moyens de guidage 30A, 30B, d'entraînement 40A, 40B et de détermination 50A, 50B comportent pour cela des embases de fixation au socle 10 de hauteurs différentes, de façon à se trouver à la hauteur souhaitée.

On notera en outre que, comme le montre la figure 1, les moteurs 410, 410A, 410B d'entraînement des courroies ne sont pas tous orientés de la même façon, ceux entraînant les seconde et troisième couronnes 20A, 20B étant orientés de façon à ce que leurs poulies motrices 411A, 411B soient tournées vers le haut, à l'inverse de celui illustré sur la figure 4.

Comme cela a été exposé supra, le support d'antenne 1 est modulaire, en ce sens qu'il permet de recevoir des antennes de dimensions différentes en ne changeant qu'un nombre réduit de ses composants.

Dans l'exemple illustré sur les figures, le support d'antenne 1 est conçu pour accueillir une antenne de dimensions réduites (le diamètre de ses couronnes est de 300 mm).

On peut alors considérer un second support d'antenne, non représenté, permettant de recevoir une antenne de grande dimension (le diamètre de ses couronnes est de 600 mm).

Ces deux supports d'antenne comporteront des socles 10 et des couronnes 20, 20A, 20B de dimensions différentes. Leurs courroies et leurs bandes codeuses présenteront également des longueurs différentes.

En revanche, l'ensemble des autres composants de ces deux supports d'antennes pourront être identiques. Ils pourront ainsi utiliser les mêmes galets, les mêmes cassettes, les mêmes moteurs et poulies et les mêmes lecteurs codeurs.

Selon une variante préférentielle, les diamètres des poulies motrices pourront différer d'un support d'antenne à l'autre, ce qui permettra de conserver le même rapport de réduction et donc le même logiciel de pilotage pour les deux supports d'antenne. On pourra prévoir que le paramétrage du logiciel de pilotage varie, pour tenir compte du fait que le codeur aura une résolution différente.

Un autre avantage est de garantir un enroulement suffisant de la courroie autour de la poulie motrice. En effet, plus le diamètre de la couronne 20 est grand, plus il y a d'inertie (en conservant une section de couronne identique), ce qui implique de générer un couple d'entrainement supérieur.

Les hauteurs de ces deux supports d'antenne seront alors les mêmes, ce qui permettra de minimiser le profil aérodynamique et donc la trainée générée par ces deux supports d'antennes.

La présente invention n'est nullement limitée au mode de réalisation décrit et représenté, mais l'homme du métier saura y apporter toute variante conforme à l'invention.

Ainsi, si dans l'exemple décrit et illustré, la courroie est pleine, de sorte qu'il pourrait théoriquement apparaître dans certaines conditions de fonctionnement un glissement entre la courroie et la poulie motrice, on pourrait en variante employer une courroie ajourée, une couronne crantée et une poulie motrice crantée, assurant un fonctionnement parfaitement synchrone des moyens d'entraînement.

## Revendications

1. Support d'antenne (1) comportant :
- un socle (10),
- au moins une couronne (20) comprenant des moyens d'assujettissement (25) qui sont adaptés à assujettir un élément d'antenne,
- des moyens de guidage (30) en rotation de la couronne (20) autour d'un axe de rotation (A1),
- des moyens d'entraînement (40) en rotation de la couronne (20) autour de l'axe de rotation (A1), et
- des moyens de détermination (50) de la position angulaire de la couronne (20) autour de l'axe de rotation (A1),
les moyens de guidage (30), les moyens d'entraînement (40) et les moyens de détermination (50) sont montés sur le socle (10) du côté extérieur de la couronne (20), les moyens de guidage (30) comportant au moins trois galets (311, 312, 321, 322, 331, 332) répartis autour de la couronne (20), et en ce que il est prévu :
- au moins une seconde couronne (20A) comprenant des moyens d'assujettissement qui sont adaptés à assujettir un second élément d'antenne,
- des seconds moyens de guidage (30A) en rotation de la seconde couronne (20A) autour de l'axe de rotation (A1),
- des seconds moyens d'entraînement (40A) en rotation de la seconde couronne (20A) autour de l'axe de rotation (A1),
- des seconds moyens de détermination de la position angulaire de la seconde couronne (20A) autour de l'axe de rotation (A1),
- au moins une troisième couronne (20B) comprenant des moyens d'assujettissement qui sont adaptés à assujettir un troisième élément d'antenne,
- des troisièmes moyens de guidage (30B) en rotation de la troisième couronne (20B) autour de l'axe de rotation (A1),
- des troisièmes moyens d'entraînement (40B) en rotation de la troisième couronne (20B) autour de l'axe de rotation (A1), et
- des troisièmes moyens de détermination de la position angulaire de la troisième couronne (20B) autour de l'axe de rotation (A1),
dans lequel les seconds moyens de guidage (30A), les seconds moyens d'entraînement (40A) et les seconds moyens de détermination sont montés sur le socle (10) du côté extérieur de la seconde couronne (20A) et
dans lequel les troisièmes moyens de guidage (30B), les troisièmes moyens d'entraînement (40B) et les troisièmes moyens de détermination sont montés sur le socle (10) du côté extérieur de la troisième couronne (20B).

2. Support d'antenne (1) selon la revendication précédente, dans lequel les moyens de guidage (30) comportent six galets (311, 312, 321, 322, 331, 332) répartis par paires sur des cassettes (313, 323, 333) montées sur le socle (10).

3. Support d'antenne (1) selon la revendication précédente, dans lequel chaque cassette (313, 323, 333) est montée mobile en pivotement sur le socle (10), autour d'un axe de pivot (A2) parallèle à l'axe de rotation (A1).

4. Support d'antenne (1) selon l'une des deux revendications précédentes, dans lequel l'une des cassettes (333) est montée mobile en translation sur le socle (10) selon un axe (A5) incliné ou orthogonal par rapport à l'axe de rotation (A1), ladite cassette (333) étant rappelée en direction de la couronne (20) par un système de rappel élastique (340).

5. Support d'antenne (1) selon l'une des revendications précédentes, dans lequel les moyens d'entraînement (40) comportent un moteur (410) qui entraîne une courroie (450) enroulée autour de la couronne (20).

6. Support d'antenne (1) selon la revendication précédente, dans lequel la courroie (450) est entièrement métallique.

7. Support d'antenne (1) selon l'une des deux revendications précédentes, dans lequel les moyens d'entraînement (40) comportent deux poulies de renvoi (420, 430) situées de part et d'autre de la courroie (450), entre le moteur (410) et la couronne (20).

8. Support d'antenne (1) selon la revendication précédente, dans lequel l'une au moins des poulies de renvoi (430) est montée mobile en translation sur le support (10) selon un axe (A6) orthogonal à l'axe de rotation (A1) et est rappelée en appui contre la courroie (450) par un système tendeur (440).

9. Support d'antenne (1) selon l'une des revendications précédentes, dans lequel les moyens de détermination (50) comportent une bande codeuse (530) enroulée autour de la couronne (20), et deux lecteurs codeurs (510, 520) fixés au support (10) et écartés angulairement l'un de l'autre autour de l'axe de rotation (A1).

10. Set de deux supports d'antenne (1) conforme à l'une des revendications précédentes, dans lequel chaque couronne de l'un des supports d'antenne (1) présente un diamètre distinct de celui de chaque couronne de l'autre des supports d'antenne (1), et dans lequel les moyens de guidage (30), une partie des moyens d'entraînement (40) et une partie des moyens de détermination (50) sont identiques dans les deux supports d'antenne (1).

11. Véhicule comportant des moyens de propulsion, une antenne et un support d'antenne conforme à l'une des revendications 1 à 9.

## Patentansprüche

1. Antennenträger (1) mit:
- einem Sockel (10),
- mindestens einem Kranz (20), der Befestigungsmittel (25) aufweist, die geeignet sind, ein Antennenelement zu befestigen,
- Mitteln (30) zum drehenden Führen des Kranzes (20) um eine Drehachse (A1),
- Mitteln (40) für einen Drehantrieb des Kranzes (20) um die Drehachse (A1) und
- Mitteln (50) zum Bestimmen der Winkelposition des Kranzes (20) um die Drehachse (A1),
wobei die Führungsmittel (30), die Antriebsmittel (40) und die Bestimmungsmittel (50) auf dem Sockel (10) auf der Außenseite des Kranzes (20) angebracht sind, wobei die Führungsmittel (30) mindestens drei um den Kranz (20) herum verteilte Rollen (311, 312, 321, 322, 331, 332) aufweisen, und daß vorgesehen sind:
- mindestens ein zweiter Kranz (20A) mit Befestigungsmitteln, die dazu ausgelegt sind, ein zweites Antennenelement zu befestigen,
- zweite Mittel (30A) zum drehenden Führen des zweiten Kranzes (20A) um die Drehachse (A1),
- zweite Mittel (40A) für einen Drehantrieb des zweiten Kranzes (20A) um die Drehachse (A1) und
- zweite Mittel zum Bestimmen der Winkelposition des zweiten Kranzes (20A) um die Drehachse (A1),
- mindestens ein dritter Kranz (20B) mit Befestigungsmitteln, die dazu ausgelegt sind, ein drittes Antennenelement zu befestigen,
- dritte Mittel (30B) zum drehenden Führen des dritten Kranzes (20B) um die Drehachse (A1),
- dritte Mittel (40B) für einen Drehantrieb des dritten Kranzes (20B) um die Drehachse (A1) und
- dritte Mittel zum Bestimmen der Winkelposition des dritten Kranzes (20B) um die Drehachse (A1),
wobei die zweiten Führungsmittel (30A), die zweiten Antriebsmittel (40A) und die zweiten Bestimmungsmittel auf dem Sockel (10) auf der Außenseite des zweiten Kranzes (20A) angebracht sind und
wobei die dritten Führungsmittel (30B), die dritten Antriebsmittel (40B) und die dritten Bestimmungsmittel auf dem Sockel (10) auf der Außenseite des dritten Kranzes (20B) angebracht sind.

2. Antennenträger (1) gemäß dem vorangehenden Anspruch, bei dem die Führungsmittel (30) sechs paarweise auf auf dem Sockel (10) angebrachte Kassetten verteilte Rollen (311, 312, 321, 322, 331, 332) aufweisen.

3. Antennenträger (1) gemäß Anspruch 1, bei dem jede Kassette (313, 323, 333) um eine zur Drehachse (A1) parallele Schwenkachse (A2) schwenkbar auf dem Sockel (10) beweglich angebracht ist.

4. Antennenträger (1) gemäß einem der beiden vorangehenden Ansprüche, bei dem eine der Kassetten (333) auf dem Sockel (10) entlang einer zur Drehachse (A1) geneigten oder rechtwinklig angeordneten Achse (A5) verschiebungsbeweglich angebracht ist, wobei die Kassette (333) durch ein elastisches Rückholsystem (340) zum Kranz (20) hin zurückgeholt wird.

5. Antennenträger (1) gemäß einem der vorangehenden Ansprüche, bei dem die Antriebsmittel (40) einen Motor (410) aufweisen, der einen um den Kranz (20) herumgewickelten Riemen (450) aufweist.

6. Antennenträger (1) gemäß dem vorangehenden Anspruch, bei dem der Riemen (450) vollständig aus Metall ist.

7. Antennenträger (1) gemäß einem der beiden vorangehenden Ansprüche, bei dem die Antriebsmittel (40) beiderseits des Riemens (450) zwischen dem Motor (410) und dem Kranz (20) angeordnete Umlenkrollen (420, 430) aufweisen.

8. Antennenträger (1) gemäß dem vorangehenden Anspruch, bei dem mindestens eine der Umlenkrollen (430) auf dem Sockel (10) entlang einer zur Drehachse (A1) senkrechten Achse (A6) verschiebungsbeweglich angebracht ist und durch ein Spannsystem (440) am Riemen (450) angedrückt gehalten wird.

9. Antennenträger (1) gemäß einem der vorangehenden Ansprüche, bei dem die Bestimmungsmittel (50) ein um den Kranz (20) herumgewickeltes Kodeband (530) und zwei auf dem Sockel (10) befestigte und um die Drehachse (A1) herum winkelmäßig voneinander beabstandete Kodeleser (510, 520) aufweisen.

10. Satz aus zwei Antennenträgern (1) gemäß einem der vorangehenden Ansprüche, bei dem jeder Kranz des einen der Antennenträger (1) einen von dem des Kranzes des anderen der Antennenträger (1) verschiedenen Durchmesser aufweist und bei dem die Führungsmittel (30), ein Teil der Antriebsmittel (40) und ein Teil der Bestimmungsmittel (50) in den beiden Antennenträgern (1) identisch sind.

11. Fahrzeug mit Antriebsmitteln, einer Antenne und einem Antennenträger gemäß einem der Ansprüche 1 bis 9.

## Claims

1. Antenna support (1) comprising:
- a base (10),
- at least one crown (20) comprising securing means (25) of an antenna element,
- means (30) for guiding the crown (20) in rotation around an axis of rotation (A1),
- means (40) for driving the crown (20) in rotation around the axis of rotation (A1), and
- means (50) for determining the angular position of the crown (20) around the axis of rotation (A1),
the guide means (30), the drive means (40) and the determining means (50) are mounted on the base (10) on the outer side of the crown (20), the guide means (30) comprise at least three rollers (311, 312, 321, 322, 331, 332) distributed around the crown (20 ), and wherein there is provided:
- at least one second crown (20A) comprising securing means for securing a second antenna element,
- second means (30A) for guiding the second crown (20A) in rotation around the axis of rotation (A1),
- second means (40A) for driving the second crown (20A) in rotation around the axis of rotation (A1), and
- second means for determining the angular position of the second crown (20A) around the axis of rotation (A1),
- at least a third crown (20B) comprising securing means for securing a third antenna element,
- third means (30B) for guiding the third crown (20B) in rotation around the axis of rotation (A1),
- third means (40B) for driving the third crown (20B) in rotation around the axis of rotation (A1), and
- third means for determining the angular position of the third crown (20B) around the axis of rotation (A1),
wherein the second guide means (30A), the second drive means (40A) and the second determination means are mounted on the base (10) on the outer side of the second crown (20A), and
wherein the third guide means (30B), the third drive means (40B) and the third determination means are mounted on the base (10) on the outer side of the third crown (20B).

2. Antenna support (1) according to the preceding claim, wherein the guide means (30) comprise six rollers (311, 312, 321, 322, 331, 332) distributed in pairs on frames (313, 323, 333) mounted on the base (10).

3. Antenna support (1) according to the preceding claim, wherein each frame (313, 323, 333) is pivotally mounted on the base (10), around a pivot axis (A2) parallel to the axis of rotation (A1).

4. Antenna support (1) according to one of the two preceding claims, wherein one of the frames (333) is mounted so as to be able to move in translation on the base (10) along an inclined or orthogonal axis (A5) relative to the axis of rotation (A1), said frame (333) being biased towards the crown (20) by an elastic return system (340).

5. Antenna support (1) according to one of the preceding claims, wherein the drive means (40) comprise a motor (410) which drives a belt (450) wound around the crown (20) .

6. Antenna support (1) according to the preceding claim, wherein the belt (450) is entirely metallic.

7. Antenna support (1) according to one of the two preceding claims, wherein the drive means (40) comprise two return pulleys (420, 430) located on either side of the belt (450), between the motor (410) and the crown (20).

8. Antenna support (1) according to the preceding claim, wherein at least one of the return pulleys (430) is mounted to move in translation on the support (10) along an axis (A6) orthogonal to the axis of rotation (A1) and is biased against the belt (450) by a tensioning system (440).

9. Antenna support (1) according to one of the preceding claims, wherein the determining means (50) comprise an encoder strip (530) wound around the crown (20), and two encoder readers (510 , 520) fixed to the support (10) and angularly separated from each other around the axis of rotation (A1).

10. Set of two antenna supports (1) according to one of the preceding claims, wherein each crown of one of the antenna supports (1) has a different diameter from that of each crown of the other of the antenna supports (1), and wherein the guide means (30), part of the drive means (40) and part of the determination means (50) are identical in the two antenna supports (1).

11. Vehicle comprising means of propulsion, an antenna and an antenna support according to one of claims 1 to 9.
